# EUROPÄISCHE PATENTSCHRIFT

(11) **EP 0 203 515 B1**
(45) Veröffentlichungstag und Bekanntmachung des Hinweises auf die Patenterteilung: **29.05.1991**
(21) Anmeldenummer: 86106908.6
(22) Anmeldetag: 21.05.1986
(51) Int. Cl.: H01H 50/18, H01H 50/58

(54) **Elektromagnetisches Relais**
Electromagnetic relay
Relais électromagnétique

(30) Priorität: 29.05.1985 DE 3519256; 10.06.1985 DE 3520773
(43) Veröffentlichungstag der Anmeldung: 03.12.1986
(73) Patentinhaber: EURO-Matsushita Electric Works Aktiengesellschaft, D-83607 Holzkirchen (DE)
(72) Erfinder: Oberndorfer, Johannes, D-8059 Hofsingelding (DE); Ono, Kenji, Kadoma-shi Osaka (JP)
(74) Vertreter: Strehl Schübel-Hopf Groening & Partner

(56) Entgegenhaltungen:
- EP-A- 0 013 991
- EP-A- 0 022 953
- EP-A- 0 127 308
- DE-A- 3 320 000
- FR-A- 2 395 583

## Beschreibung

Die Erfindung bezieht sich auf ein elektromagnetisches Relais der im Oberbegriff des Patentanspruchs 1 angegebenen Gattung.

Ein derartiges Relais ist aus der US-A-4,323,945 bekannt. Dort wird jede Kontaktfeder durch einen am Anker angeformten Betätiger derart geführt, daß sie, wenn der Anker durch Beaufschlagung der Relaisspule zwischen seinen beiden Endstellungen verschwenkt wird, zwischen einer mit einem Festkontakt gebildeten Schließstellung und einer Öffnungsstellung bewegt wird. Jede Feder ist dabei so vorgespannt, daß sie in einer der beiden Endstellungen des Ankers sowie während eines an diese Endstellung anschließenden Teils der Ankerbewegung federnd an ihrem Betätiger anliegt. Die genannte Druckschrift zeigt dabei sowohl sogenannte lift-off-Kontakte, bei denen die Kontaktfeder in ihre Schließstellung vorgespannt ist und unter Anlage am Betätiger vom Festkontakt abgehoben wird, als auch sogenannte flexure-Kontakte, bei denen die Kontaktfeder in die Öffnungsstellung vorgespannt ist und bei entsprechender Bewegung des Ankers durch den Betätiger in die Schließstellung gedrückt wird.

Während der Umschaltung des Ankers von einer Endstellung in die andere tritt zwischen jeder Kontaktfeder und dem zugehörigen Betätiger eine Relativverschiebung auf, die in demjenigen Bereich, in dem die Kontaktfeder am Betätiger anliegt, eine Reibungskraft erzeugt. Die Relativbewegung beruht darauf, daß der Drehpunkt des Ankers und damit des Betätigers nicht mit dem effektiven Drehpunkt der Kontaktfeder zusammenfällt und sich der letztere wegen der Verbiegung der Feder selbst verlagert. Diese Reibungskräfte erzeugen ein Reibungsmoment, das dem durch die Magnetkräfte auf den Anker ausgeübten Drehmoment entgegenwirkt und daher zur Erzielung vorgegebener Kontaktkräfte entsprechend stärkere Magnetflüsse bedingt.

Besonders kritisch wirkt sich das erwähnte Reibungsmoment bei bistabilen Relais in demjenigen mittleren Bereich aus, in dem sowohl die am Anker angreifenden magnetischen Stellkräfte als auch die auf ihn einwirkenden Kontaktfederkräfte jeweils einander aufheben. Idealerweise stellt dieser neutrale Bereich einen Punkt dar, der durch die träge Masse des Ankers überwunden wird. Aufgrund des der Ankerbewegung stets entgegenwirkenden Reibungsmomentes ergibt sich jedoch ein endlicher neutraler Bereich mit der Gefahr, daß der Anker, der etwa durch einen mechanischen Stoß oder durch einen einer Teilansteuerung entsprechenden elektrischen Impuls unbeabsichtigt in eine Mittelstellung gelangt, in dieser hängen bleibt. In dieser Stellung ist das Relais funktionsunfähig, weil sich der Anker durch normale Ansteuerung nicht mehr in eine seiner beiden definierten Endstellungen bewegen läßt.

Bezüglich der oben erläuterten flexure-Kontakte, bei denen die Kontaktfeder durch den Betätiger in die Schließstellung gedrückt wird, tritt bei bekannten Relais ferner die Schwierigkeit auf, daß Prellbewegungen des Ankers bei Erreichen seiner durch einen Anschlag begrenzten Endstellung auf die Kontaktfeder übertragen werden und dort zu einem Kontaktprellen führen.

Der Erfindung liegt die generelle Aufgabe zugrunde, Nachteile, wie sie bei vergleichbaren elektromagnetischen Relais nach dem Stand der Technik auftreten, mindestens teilweise zu beseitigen. Eine speziellere Aufgabe der Erfindung kann darin gesehen werden, das elektromagnetische Relais der eingangs bezeichneten Gattung derart auszugestalten, daß das der Ankerdrehung entgegenwirkende Reibungsmoment verringert, bei bistabiler Ausführung das Problem der unerwünschten Mittelstellung weitgegehend beseitigt und bei flexure-Kontakten ein durch Ankerprellen verursachtes Kontaktprellen vermieden wird.

Die erfindungsgemäße Lösung dieser Aufgabe ist im Kennzeichenteil des Patentanspruchs 1 angegeben. Das danach in der Kopplung zwischen Betätiger und Anker grundsätzlich vorgesehene Spiel bewirkt, daß diejenige Stelle des Betätigers, an dem die Kontaktfeder unter Spannung anliegt, der Kontaktfeder folgen kann, so daß eine Relativbewegung zwischen Betätiger und Kontaktfeder und die daraus resultierende Reibung beseitigt wird. Zwar ergibt sich nun eine Reibung an der Kopplungsstelle zwischen Betätiger und Anker, doch läßt sich diese bei geeigneter Gestaltung der Lagerung wesentlich reduzieren.

Da das genannte Spiel insbesondere in Bewegungsrichtung des Betätigers vorhanden ist, ergibt sich bei bistabilen Relais im mittleren Bewegungsbereich des Ankers ein Bereich, in dem der Betätiger durch die einander entgegengerichteten Kontaktfederkräfte gehalten wird und der Anker ohne den Betätiger und damit ohne die von den Kontaktfedern und vom Betätiger erzeugten Reibungskräfte denjenigen Punkt überwinden kann, in dem die Magnetkraftlinie durch Null geht. Dadurch wird die Neigung des Ankers, in der neutralen Mittelstellung des Ankers stehen zu bleiben, im wesentlichen beseitigt.

Das erfindungsgemäß vorgesehene Spiel bewirkt schließlich, daß bei flexure-Kontakten Prellbewegungen des Ankers am Anschlag in seiner Endstellung nicht zwangsläufig vom Betätiger mitvollzogen werden und daher nicht unmittelbar zu einem Kontaktprellen führen.

Während man herkömmlicherweise bestrebt war, den Hub des Ankers so gut wie möglich für die Betätigung der beweglichen Kontakte auszunützen, geht nun die Erfindung gerade den entgegengesetzten Weg, bei dem ein Teil der Ankerbewegung als solcher ungenutzt bleibt, um die oben geschilderten wichtigen Vorteile zu erzielen.

Zwei alternative Ausgestaltungen der spielbehafteten Kopplung zwischen Anker und Betätiger sind in den Ansprüchen 2 und 4 gekennzeichnet, wobei die Ansprüche 3 bzw. 5 insofern vorteilhaft sind, als sie eine abrollende Bewegung zwischen Anker und Betätiger und damit eine besonders reibungsarme Lagerung ergeben. Die Weiterbildung der Erfindung nach Anspruch 6 ist zusätzlich vom Gesichtspunkt der leichten Montage von Vorteil.

Bevorzugte Ausführungsbeispiele der Erfindung werden nachstehend anhand der Zeichnungen näher erläutert. In den Zeichnungen zeigt
- Figur 1: eine teilweise geschnittene Draufsicht auf ein elektromagnetisches Relais mit geschnittener Gehäusekappe,
- Figur 2: eine zerlegte Darstellung eines Teils des Ankers und des Betätigers bei dem Relais nach Figur 1,
- Figur 3: eine der Figur 1 ähnliche Darstellung eines Relais gemäß einem anderen Ausführungsbeispiel, und
- Figur 4: ein Kraft-Weg-Diagramm zur Veranschaulichung der verschiedenen am Anker angreifenden Kräfte.

Das in Figur 1 gezeigte polarisierte elektromagnetische Relais mit bistabilem Schaltverhalten weist einen um einen zentrischen Zapfen 10 schwenkbar gelagerten, im wesentlichen H-förmigen Anker 11 auf, der zwei parallel verlaufende Polplatten 12 und einen dazwischen angeordneten Dauermagnet 13 enthält. Die Polplatten 12 und der Dauermagnet 13 werden von einer Kunststoff-Ummantelung 14 zusammengehalten. Zwischen den paarweise einander zugewandten Enden der Polplatten 12 befinden sich die nach oben ragenden Schenkel 15 eines im wesentlichen U-förmigen Jochs, dessen mittlerer Steg eine unter dem Anker 11 angeordnete (in Figur 1 nicht sichtbare) Spule durchsetzt. Auf beiden Längsseiten des Ankers 11 sind jeweils zwei im wesentlichen parallel zum Anker 11 verlaufende Kontaktfedern 17 angeordnet, die mit ihren inneren Enden jeweils an einem Kontaktanschluß 18 befestigt sind und an ihrem äußeren Ende jeweils ein mit einem Festkontakt 19 zusammenarbeitendes Kontaktstück 20 tragen. Die an jedem Ende des Ankers 11 einander gegenüberliegenden Kontaktfedern 17 werden gemeinsam über einen Betätiger 21 betätigt.

Wie aus Figur 2 ersichtlich, ist der Betätiger 21 im wesentlichen E-förmig gestaltet und greift mit einem mittleren Stift 22 mit kreisrundem Querschnitt in eine in der Kunststoff-Ummantelung 14 vorgesehene Öffnung 23 mit ebenfalls kreisrundem Querschnitt ein, wobei die Öffnung 23 einen etwas größeren Durchmesser hat als der Stift 22. Die Achse des Stiftes 22 und diejenige der Öffnung 23 verlaufen parallel zur Achse des den Anker 11 lagernden Zapfens 10 und damit senkrecht zur Längserstreckung des Ankers 11 und senkrecht zur Bewegungsrichtung des Betätigers 21. Die äußeren Schenkel 24 des Betätigers 21 sind an ihren Außenflächen jeweils um Achsen gewölbt, die parallel zur Achse des Stiftes 22 verlaufen. Der Betätiger 21 ist einstückig aus Kunststoff gefertigt.

In Figur 1 ist der Anker 11 in seiner einen Endstellung gezeigt, bei der die gemäß Figur 1 linke obere Kontaktfeder 17 (und entsprechend die rechte untere Kontaktfeder) in ihrer Schließstellung steht und mit ihrer eigenen Vorspannung gegen den Festkontakt 19 drückt, von dem entsprechenden Ende des Betätigers 21 dagegen nicht berührt wird, während die rechte obere Kontaktfeder 17 (und entsprechend die linke untere Kontaktfeder) von dem ihr zugewandten Ende des Betätigers 21 in ihre Öffnungsstellung gedrückt wird, in der sie von dem Festkontakt 19 abgehoben ist. Wird nun der Anker 11 durch Erregung der Spule gegen den Uhrzeigersinn in seine andere Endstellung verschwenkt, so wird der gemäß Figur 1 obere Betätiger 21 zunächst durch die Vorspannung der rechten oberen Kontaktfeder 17 nach links geführt, bis das linke Ende des Betätigers 21 die linke obere Kontaktfeder 17 berührt. Dieser Bewegungsbereich ist in dem Diagramm nach Figur 4 mit a bezeichnet. Bei weiterer Verschwenkung des Ankers 11 wird die Vorspannung der linken oberen Kontaktfeder 17 überwunden, bis die Kontaktfeder von ihrem Festkontakt 19 abhebt, wobei dieser Bewegungsbereich in Figur 4 mit b bezeichnet ist. Der Betätiger 21 wird nun noch ein Stück weiterbewegt, bis die von den beiden oberen Federn 17 aufgebrachten Kräfte einander gleich sind. Dieser dritte Bewegungsbereich ist in Figur 4 mit c bezeichnet. Innerhalb der Bewegungsbereiche a, b und c liegt der Stift 22 des Betätigers 21 in der in Figur 1 gezeigten Stellung an der Innenwand der Bohrung 23 im Anker an. Bei Weiterverschwenkung des Ankers 11 bleibt der Betätiger 21 stehen, bis das zwischen dem Stift 22 und der Bohrung 23 vorhandene Spiel überwunden ist (Bereich d in Figur 4). Anschließend wird der Betätiger 21 vom Anker 11 mitgenommen, wobei am Ende des in Figur 4 gezeigten Bewegungsbereiches e die rechte obere Kontaktfeder 17 an ihrem Festkontakt 19 zur Anlage kommt, am Ende des Bewegungsbereiches f der Betätiger 21 sich von der rechten oberen Kontaktfeder 17 löst, und am Ende des Bewegungsbereiches g die andere Endstellung des Ankers 11 erreicht ist.

Wie vorstehend erläutert, findet innerhalb des mittleren Bereiches d des Ankerhubes wegen des Spiels zwischen dem Stift 22 und der Öffnung 23 keine Mitnahme des Betätigers 21 statt, so daß sich der Anker 11 allein bewegt und keinerlei durch Federkräfte hervorgerufene Reibungskräfte oder Reibungsmomente an ihm angreifen. Daher kommen in diesem Bereich die in Figur 4 mit ausgezogener Linie dargestellten Magnetkräfte voll zur Geltung, was bedeutet, daß die Ankerstellkraft beiderseits des Nulldurchgangs zunächst ohne Verminderung durch Feder- oder Reibungskräfte verhältnismäßig rasch ansteigt. Beiderseits der Mittelstellung greifen am Anker somit rasch wachsende Kräfte an, die den Anker in die betreffende Endstellung ziehen. Dadurch ist die Gefahr, daß der Anker in der Mittelstellung stehen bleibt, im wesentlichen beseitigt.

Bei der Umschaltbewegung des Ankers wird der Mitnehmer 21 nicht mit dem Anker 11 um den Zapfen 10 geschwenkt, sondern durch die an ihm jeweils anliegende Kontaktfeder bzw.-federn 17 im wesentlichen in seiner eigenen Längsrichtung verschoben, wobei Relativbewegungen zwischen den Kontaktfedern 17 und dem Betätiger 21 unterbleiben. Die bei herkömmlichen Relais in diesen Berührungsstellen stattfindende Gleitreibung tritt bei dem hier beschriebenen Relais nicht auf. Zwar tritt eine Reibung an der Lagerstelle zwischen dem Stift 22 und der Öffnung 23 auf, doch handelt es sich hier wegen der kreisförmigen Gestaltung eher um eine rollende Reibung, die ohnehin geringer ist als eine Gleitreibung. Dazu kommt, daß der Hebel, unter dem die Reibungskraft ein Drehmoment am Anker ausübt, nur gleich dem Radius des Stiftes 22 ist, nicht dagegen gleich dem Abstand der Kontaktfeder 17 von der Mittelachse des Ankers, wie dies bei mit dem Anker fest verbundenen Mitnehmer der Fall wäre. Das so verringerte Reibungsmoment bedeutet in Figur 4, daß der Bereich zwischen den beiden dünnen ausgezogenen Linien, die zu beiden Seiten der strichpunktierten Federkennlinie eingezeichnet sind, schmal ist. Auch dies führt dazu, daß der mittlere Bewegungsbereich des Ankers, in dem die Magnetkräfte unvermindert an ihm angreifen, möglichst breit wird.

Das in Figur 3 gezeigte bistabile elektromagnetische Relais weist einen eine Spule 30 durchsetzenden stabförmigen Anker 31 auf, der um einen an seinem in Figur 3 unteren Ende befindlichen Drehpunkt schwenkbar gelagert ist. Das obere Ende des Ankers ist zwischen den oberen Enden zweier Polplatten 32 hin- und herbewegbar, zwischen denen ein in Figur 3 nicht sichtbarer Dauermagnet angeordnet ist. Zu beiden Seiten der Spule 30 und des Ankers 31 ist ein Paar von Kontaktfedern 37a, 37b angeordnet, die an ihrem unteren Ende jeweils an einem Kontaktanschluß 38 befestigt sind. An den oberen freien Enden der Kontaktfedern 37a, 37b sind jeweils mit Festkontakten 39a, 39b zusammenarbeitende Kontaktstücke 40 angebracht. Die Bewegung des Ankers 31 auf die Kontaktfedern 37a, 37b wird über einen Betätiger 41 übertragen, wobei die Kontaktfedern 37a, 37b in Aussparungen 44 des Betätigers 41 eingefügt sind. Die Kontaktfedern 37a, 37b jedes Paares sind dabei derart gegeneinander vorgespannt, daß sie federnd an den Begrenzungswänden der jeweiligen Aussparung 44 anliegen. Jede Kontaktfeder 37a, 37b, bildet mit dem zugehörigen Festkontakt 39a, 39b im ersten Teil der Kontakt-Schließbewegung ebenso wie bei dem Relais nach Figur 1 einen lift-off-Kontakt, im zweiten und letzten Teil der Kontakt-Schließbewegung dagegen einen flexure-Kontakt, wobei der Kontaktdruck durch den Betätiger über die jeweils andere Kontaktfeder verstärkt wird.

Der Betätiger 41 ist mit einer zentrischen Öffnung 43 versehen, die in Bewegungsrichtung des Betätigers 41 größer dimensioniert ist als die Breite des Ankers 31. Dadurch ergibt sich ähnlich wie bei dem Ausführungsbeispiel nach Figur 1 in der Ankopplung zwischen Anker 31 und Betätiger 41 ein Spiel, das die gleichen Wirkungen hat, wie oben beschrieben.

Die dem Anker 31 zugewandten Begrenzungsflächen 45 der Öffnung 43 sind jeweils um eine Achse gewölbt, die zur Längserstreckung des Ankers 31 und zur Bewegungsrichtung des Betätigers 41 senkrecht steht. Daher ist der Betätiger 41 gegenüber dem Anker 31 nicht nur in Betätigungsrichtung mit Spiel verschiebbar, sondern auch um den Anker 31 verschwenkbar. Diese Verschwenkbarkeit bedeutet, daß der Betätiger 41 trotz der Drehbewegung des Ankers 31 in seiner Längsrichtung bewegbar ist und daher Relativverschiebungen zwischen dem Betätiger 41 und den Kontaktfedern 37a, 37b vermieden werden. Auch in diesem Fall treten nur Reibungskräfte an der Berührungsstelle zwischen Betätiger 41 und Anker 31 auf, die sich aus der dort stattfindenden Abrollbewegung ergeben und außerdem nur mit einem der halben Breite des Ankers 31 entsprechenden Hebel ein Reibungsmoment erzeugen.

Bezüglich der flexure-Kontakte 37b, 39b ergibt sich bei dem Ausführungsbeispiel nach Figur 3 noch der oben geschilderte Vorteil, daß selbst dann, wenn der Anker 31 bei Bewegung etwa in die in Figur 3 gezeigte linke Endstellung gelangt und dort am oberen Ende der Polplatte 32 anstößt, die daraus resultierenden Prellbewegungen wegen des zwischen Anker 31 und Betätiger 41 vorhandenen Spiels nicht unbedingt auf die linken Kontaktfedern 37a, 37b übertragen werden und daher kein Kontaktprellen zwischen der linken Kontaktfeder 37b und dem zugehörigen Festkontakt 39b bewirken, was bei starrer Verbindung zwischen Anker 31 und Betätiger 41 bzw. bei einer Anformung des Betätigers am Anker nach dem Stand der Technik der Fall wäre.

## Patentansprüche

1. Elektromagnetisches Relais mit einem durch den Magnetfluß einer Spule (30) zwischen zwei Endstellungen verschwenkbaren länglichen Anker (11; 31) und einer von diesem über einen Betätiger (21; 41) relativ zu einem Festkontakt (19; 39) bewegbaren Kontaktfeder (17; 37), die im wesentlichen parallel zum Anker (11; 31) verläuft und in einer Endstellung sowie während eines Teils der Ankerbewegung federnd am Betätiger (21; 41) anliegt, dadurch **gekennzeichnet**, daß der Betätiger (21; 41) mit insbesondere in seiner Bewegungsrichtung wirksamen Spiel mit dem Anker (11; 31) gekoppelt ist.

2. Relais nach Anspruch 1, dadurch **gekennzeichnet**, daß der Betätiger (21) mit einem quer zu der Bewegungsrichtung verlaufenden Stift (22) in eine im Anker (11) vorgesehene Öffnung (23) eingreift und daß die Öffnung (23) in der Bewegungsrichtung größer dimensioniert ist als der Stift (22).

3. Relais nach Anspruch 2, dadurch **gekennzeichnet**, daß der Stift (22) kreisförmigen Querschnitt aufweist und die Öffnung (23) in der Bewegungsrichtung einen größeren Durchmesser hat als der Stift (22).

4. Relais nach Anspruch 1, dadurch **gekennzeichnet**, daß der Anker (31) eine im Betätiger (41) vorgesehene Öffnung (43) durchsetzt und daß die Öffnung (43) in der Bewegungsrichtung größer dimensioniert ist als der sie durchsetzende Abschnitt des Ankers (31).

5. Relais nach Anspruch 4, dadurch **gekennzeichnet**, daß die dem Anker (31) in der Bewegungsrichtung zugewandten Begrenzungsflächen (45) der Öffnung (43) um eine zu der Bewegungsrichtung und zur Längserstreckung des Ankers (31) senkrechten Achse gewölbt sind.

6. Relais nach einem der Ansprüche 1 bis 5, dadurch **gekennzeichnet**, daß der Betätiger (21; 41) in einer zu der Bewegungsrichtung und zur Längserstreckung des Ankers (11; 31) quer verlaufenden Richtung am Anker (11; 31) einhängbar ist.

## Claims

1. An electromagnetic relay comprising an elongate armature (11; 31) adapted to be pivoted by the magnetic flux of a coil (30) between two end positions, and a contact spring (17; 37) adapted to be moved relative to a fixed contact (19; 39) by the armature via an actuator (21; 41), the contact spring extending substantially parallel to the armature (11; 31) and resiliently abutting the actuator (21; 41) in one end position and during part of the armature movement, characterised in that the actuator (21; 41) is coupled to the armature (11; 41) with a play which is effective particularly in the direction of actuator movement.

2. The relay of claim 1, characterised in that the actuator (21) has a pin (22) extending transversely of the direction of movement and engaging an opening (23) provided in the armature (11), and that the opening (23) has a larger dimension in the direction of movement than the pin (22).

3. The relay of claim 2, characterised in that the pin (22) has a circular cross-section and the opening (23) has a larger diameter in the direction of movement than the pin (22).

4. The relay of claim 1, characterised in that the armature (31) passes through an opening (43) provided in the actuator (41), and that the opening (43) has a larger dimension in the direction of movement than the portion of the armature (31) passing through the opening.

5. The relay of claim 4, characterised in that the limiting surfaces (45) of the opening (43) facing the armature (31) in the direction of the movement are curved about an axis perpendicular to the direction of movement and to the longitudinal direction of the armature (31).

6. The relay of any one of claims 1 to 5, characterised in that the actuator (21; 41) is adapted to be attached to the armature (11; 31) in a direction extending transversely of the direction of movement and of the longitudinal direction of the armature (11; 31).

## Revendications

1. Relais électromagnétique comprenant un induit (11; 31) allongé pouvant être pivoté par le flux magnétique d'une bobine (30) entre deux positions de fin de course, et un ressort de contact (17; 37) qui, par l'intermédiaire d'un actionneur (21; 41), peut être déplacé par ledit induit par rapport à un contact fixe (19; 39), s'étend sensiblement parallèlement à l'induit (11; 31) et est appliqué élastiquement contre l'actionneur (21; 41) dans l'une des positions de fin de course ainsi que pendant une partie du mouvement de l'induit, **caractérisé en ce** que l'actionneur (21; 42) est couplé avec l'induit (11; 31) avec un jeu efficace en particulier dans sa direction de mouvement.

2. Relais selon la revendication 1, caractérisé en ce que l'actionneur (21) s'engage avec une tige (22) s'étendant transversalement par rapport à la direction de mouvement, dans une ouverture (23) prévue dans l'induit (11), et que l'ouverture (23) présente dans la direction de mouvement une dimension plus grande que celle de la tige (22).

3. Relais selon la revendication 2, caractérisé en ce que la tige (22) présente une section transversale circulaire et que l'ouverture (23) présente dans la direction de mouvement un diamètre supérieur à celui de la tige (22).

4. Relais selon la revendication 1, caractérisé en ce que l'induit (31) traverse une ouverture (43) prévue dans l'actionneur (41) et que l'ouverture (43) présente dans la direction de mouvement une dimension plus grande que celle de la section de l'induit (31) qui la traverse.

5. Relais selon la revendication 4, caractérisé en ce que les surfaces périphériques (45) de l'ouverture (43) dirigées vers l'induit (31) dans la direction de mouvement sont cintrées autour d'un axe perpendiculaire à la direction de mouvement et à l'extension longitudinale de l'induit (31).

6. Relais selon l'une des revendications 1 à 5, caractérisé en ce que l'actionneur (21; 41) peut être accroché sur l'induit (11; 31) dans une direction perpendiculaire à la direction de mouvement et à l'extension longitudinale de l'induit (11; 31).
